# EUROPÄISCHE PATENTANMELDUNG

(11) **EP 0 090 164 A2**
(43) Veröffentlichungstag der Anmeldung: **05.10.1983**
(21) Anmeldenummer: 83101455.0
(22) Anmeldetag: 16.02.1983
(51) Int. Cl.: B41J 32/00, B41J 33/26, B41J 33/52

(54) **Wickelvorrichtung für Filmbandkassette für Schreibgeräte**

(30) Priorität: 23.03.1982 CH 1787/82
(71) Anmelder: Franz Büttner AG, CH-8132 Egg/Zürich (CH)
(72) Erfinder: Hefti, Kurt, CH-8126 Zumikon (CH); Wirth, Stefan, CH-8132 Egg (CH)
(74) Vertreter: White, William (CH)

(57) **Zusammenfassung**

Die Vorrichtung umfaßt zwei senkrecht auf einem Träger (3a) fixierte Achsen (3b, 3c) zur Abgabe bzw. Aufnahme des Bandes. Beide Achsen (3b, 3c) sind mit dem Träger (3a) z.B. in einer Nut am Gehäuseboden verschiebbar geführt. Mit zunehmendem Durchmesser des Aufwickels wird der Träger in Richtung des Abwickels hin verschoben. Dadurch können die Außenabmessungen bedeutend kleiner gemacht werden. Die Regulierung der Bandspannung erfolgt mit einer Umschlingungsbremse oder einem axial wirkenden Federelement, welches sich mit dem Abwickel verschiebt. Diese Vorrichtung eignet sich für alle bekannten Filmbandkassetten ähnlicher Bauart.

## Beschreibung

Wickelvorrichtung für Filmband-Kassette für Schreibgeräte

Die vorliegende Erfindung betrifft eine Wickelvorrichtung für Filmband-Kassetten für Schreibgeräte, mit einem Abwickel, einem Aufwickel und einer Bremse zur Erzielung einer konstanten Spannung im Band in der Schreibzone.

Kassetten für beschichtete Filmbänder haben in den letzten Jahren in Schreibgeräten aller Art, z. B. Schreibmaschinen, Fernschreibern, Datendruckern usw., starke Verbreitung gefunden, da sie ein sauberes, rasches und müheloses Auswechseln der verbrauchten Bänder gestatten.

Der Wunsch, mit einem Band möglichst viele Schriftzeichen schreiben zu können, bevor die Kassette ausgewechselt werden muß, stand dabei von Anfang an dem Bedürfnis entgegen, Kassetten von geringen Ausmaßen und geringem Gewicht herzustellen. Aus den ursprünglich verhältnismäßig großen Bandkassetten wurden kleiner dimensionierte Kassetten entwickelt. Je kompakter die Maschine gebaut wird, umso kompakter sollte auch die Filmband-Kassette sein. Bisher wurden zu diesem Zweck unter anderem zwei Lösungen vorgeschlagen. Die erste Lösung, die mit der US-PS 4 010 839 bekanntgeworden ist, sieht vor, den Abwickel auf einer ortsfesten Achse festzuhalten, von der sich das Band abwickelt. Die Aufwickelseite der Kassette ist derart ausgeführt, daß sich der Drehpunkt des Aufwickels mit zunehmendem Durchmesser des letzteren verschiebt, so daß sich die Achse mit Hilfe eines Schwenkhebels gegen die Mitte der Kassette hin bewegt.

Die zweite Lösung, die mit der US-PS 853 704 bekanntgeworden ist, schlägt vor, daß nur der Aufwickel allein auf einem Träger drehbar gelagert und mit diesem zusammen verschiebbar ist.

Zur Flächenersparnis ist mit der DE-OS 1 574 439 und der zugehörigen Parallelanmeldung US-PS 3.520 495 eine Bandkassette für eine Vorwickelantriebseinrichtung und eine Rückwickelabtriebseinrichtung bekanntgeworden, wobei ein Kassettenkörper, der auf beiden Seiten öffnungen besitzt, eine Vorratsspule und eine Vorwickelspule, die in dem Kassettenkörper angeordnet sind, der in seiner Decke und seinem Boden mit bogenförmigen Längsführungsschlitzen versehen ist, in die Spindeln für die Spulen eingreifen und Verbindungsglieder, welche die Spulenspindeln derart tragen, daß bei zu gleichen Teilen auf die beiden Spulen aufgewickeltem Band die Spulen in einem Abstand voneinander gehalten werden können, der etwas größer ist, als das Doppelte des Radius des auf jeder Spule befindlichen Bandwickels, so daß die Spulen gemeinsam längs der Führungsschlitze bewegt werden können. Die Längsabmessung dieser Kassette braucht daher nur etwa das 4fache des Wickelradius betragen. Nachteilig sind die aufwendigen, außerhalb der Kassette benötigten Antriebsmechanismen. Auch handelt es sich hierbei um eine Magnetband-Kassette, für die Fernseh- oder Tonaufzeichnung, so daß das Problem der Konstanthaltung der Bandspannung in der Schreibzone hier gar nicht auftritt. Das Band läuft hier unbeschadet der Veränderungen der auf den Spulen befindlichen Bandlängen mit konstanter Geschwindigkeit, weil mit dem Umfang des auf der Vorwickelspule befindlichen Bandwickels eine Rolle in Berührung gehalten wird, welche die Vorwickelspule antreibt. Daher ist keine Reibkupplung bei dieser Anordnung erforderlich (Seite 11, vorletzte Zeile der DE-OS 1 574 439).

Bei Schreibband-Kassetten, die nach einmaligem Gebrauch weggeworfen werden, braucht eine Umschaltmöglichkeit für den Rücklauf des Bandes innerhalb der Kassette nicht vorhanden sein. Dagegen ist es unerläßlich, im Bereich der Schreibzone des Bandes ein von gespanntes Band vor zu sehen. Mit der US-PS 4.299.504 ist eine Kassette bekanntgeworden, die lediglich ein Antriebsritzel aufweist, das sich innerhalb der Kassette befindet. In einer Gradführung wird die Abwickelspule mittels einer Feder, die um den Spulenkern geschlungen ist und sich an der Kassettenwand abstützt, gegen die Aufwickelspule gedrückt, um damit ein immer gespanntes Schreibband zu erhalten.

Diese Ausführungsform hat aber den Nachteil, daß mit abnehmendem Radius der Abwickelspule die Kraft der Andruckfeder und damit die Bandspannung in der Schreibzone zunimmt, was zu einem unterschiedlichen Schriftbild führt, da das Antriebsritzel bei einer erhöhten Antriebskraft einen größeren Schlupf nicht vermeiden kann.

Der Erfindung liegt daher die Aufgabe zugrunde, die obigen Nachteile zu vermeiden und eine Wickelvorrichtung für Filmband-Kassetten für Schreibgeräte zu schaffen, mit einem Abwickel, einem Aufwickel und einer Bremse zur Erzielung einer konstanten Spannung im Band in der Schreibzone.

Diese Aufgabe wird erfindungsgemäß dadurch gelöst, daß Aufwickel und Abwickel auf 2 Achsen eines Trägers parallel und in festem Abstand zueinander angeordnet und gemeinsam verschiebbar sind, und daß Mittel vorgesehen sind, um die Andrückkraft und die Drehbewegung vom Treibrad auf den Aufwickel und die Schiebebewegung auf den Träger zu übertragen. Durch das Vorsehen eines festen Abstandes zwischen dem Auf-und dem Abwickel werden unterschiedliche Reibungseinflüsse, die durch die Aufrauung des Schreibbandes nach dem Durchlauf durch das Antriebsritzel entstehen können, vermieden.

Eine vorteilhafte Ausbildungsform der Erfindung besteht darin, daß die Bremse eine auf den Abwickel einwirkende Umschlingungsbremse ist, die mit einer Arretierung versehen ist. Durch die gezeigte Art der Umschlingungsbremse wird immer ein im wesentlichen konstantes Bremsmoment wie nach dem Abwickelzustand des Abwickels erzeugt. Die Umschlingungsbremse wandert also sozusagen mit den beiden Spulenzapfen mit und ist dadurch unabhängig vom Kassettengehäuse in der Lage, ein nahezu konstantes Bremsmoment auf den Abwickel aufzubringen.

In einer bevorzugten Ausführungsform sind die beiden Achsen auf einem Träger senkrecht und parallel fixiert und in einer im Boden und/oder Deckel des Kassettengehäuses in Längsrichtung angebrachten Führung (Schlitz, Nut oder dergleichen) angeordnet, wobei Mittel vorgesehen sind, um den Träger im Betrieb in dieser Nut zu verschieben.

In einer weiteren Ausführungsform sind die beiden Achsen auf einem schwenkbaren Träger angeordnet. Beispielsweise

Ausführungsformen sind in den beiliegenden Zeichnungen dargestellt. Es zeigen:
Fig. 1 eine Seitenansicht eines Trägers der Wickelvorrichtung;
Fig. 2 eine Ansicht des Trägers aus Fig. l von oben;
Fig. 3 einen Grundriß einer geöffneten Kassette mit eingesetzten Spulen und Band im Neuzustand;
Fig. 4 eine Schnittansicht durch die Kassette in Fig. 3 mit beschriebenem Band;
Fig. 5 eine perspektivische Ansicht eines schwenkbaren Trägers;
Fig. 6 einen Grundriss der Kassetten in Fig. 3 jedoch mit axsial auf den Abwickel wirkenden Federelement 8;
Fig. 7 eine Schnittansicht durch die Kassette in Fig. 6;
Fig. 8 eine Schnittansicht durch die Kassette in Fig. 6 jedoch mit abgestuftem Gegenlager (14, 15).

In den Fig. l bis 4 weist der Träger 3a senkrechte Achsen 3b und 3c auf, der z. B. in Metall-Druckguß oder Kunststoff-Spritzguß hergestellt ist. Beide Achsen sind an ihrem oberen Ende mit einem Führungszapfen 3d ausgestattet. Der Träger 3a ist in einer Führung im Boden des Kassettengehäuses verschiebbar geführt.

Ferner ist am Träger ein Befestigungszapfen 3e für eine Zugfeder 4 angebracht. über diese Zugfeder 4 wird der Träger 3a im Betrieb zusammen mit den Achsen 3b und 3c und dem Aufwickel 6 bzw. dem Abwickel 7 gegen ein Treibrad 3 gepreßt. Mit dem Anwachsen des Durchmessers des Aufwickels 6 wird der Träger in Längsrichtung in Pfeilrichtung verschoben. Mit Hilfe der beiden Führungszapfen 3d, welche in einem Längsschlitz 12 im Deckel 2 des Kassettengehäuses 1 liegen und mit dem dadurch geführten Träger 3a werden die beiden Achsen 3b und 3c genau in vertikaler Stellung geführt und somit die gewünschte Aufwicklung erzielt.

Gleichzeitig mit dem Abwickel 7 wird auch die umfassende Umschlingungsbremse 8 verschoben. Diese Bremse sichert die zur Erzielung eines einwandfreien Schriftbildes erforderliche gleichmäßige Spannung des Schreibbandes 9 im Bereich der Schreibzone 10.

Je nach Anordnung der Abwickelbremse verhindert eine Sicherung 11 z. B. ein Plättchen das Verdrehen der Umschlingungsbremse.

Bisher wurden solche Bremsen nur in Verbindung mit feststehenden, nicht verschiebbaren Achsen verwendet. Anstelle der als besonders geeignet erachteten Umschlingungsbremse kann auch ein Bremssystem anderer Art verwendet werden, um eine konstante Spannung und einen gleichmäßigen Vorschub des Bandes zu gewährleisten.

Der Vorschub des Trägers erfolgt zum Beispiel mit Hilfe einer Rückzugfeder (4), welche die benötigten Kräfte entwickelt. Anstelle einer Zugfeder kann eine Druckfeder oder ein anderes Mittel treten, um den Träger gegen ein den Aufwickel antreibendes Treibrad zu pressen, welches gezahnt, gekordelt oder auf andere bekannte Weise griffig gemacht sein kann. Die Achse des immer kleiner werdenden Abwickels wird nun in Richtung gegen die Wand der Kassette, d.h. nach außen verschoben, während gleichzeitig und in gleichem Maße die Achse des immer größer werdenden Aufwickels gegen die Mitte der Kassette wandert. Durch diese gleichzeitige Verschiebung wird eine bedeutend kleinere Kassettenfläche als bei den bisherigen Systemen benötigt.

Der Abstand zwischen den Achsen muß der Größe des Abwickeldurchmessers derart angepaßt werden, daß sich die beiden Wickel nie berühren können.

In der Anführungsform nach Fig. 5 führt der Träger 3a eine Schwenkbewegung aus und benötigt keine Längsführung in Gehäuse und/oder Deckel.

In der Ausführungsform nach Fig. 6 und 7 besteht die Aufwickelbremse aus einem Federelement 8, welches axial auf den Abwickel 7 wirkt und sich am schrägen Gegenlager 13 abstützt, wodurch eine mit Verschieben des Trägers 3a abnehmende Bremskraft erzielt wird. In der Ausführungsform nach Fig. 8 ist das Gegenlager 13 mit einer Stufe 15 auf der schrägen Fläche 14 ausgestattet, welche ermöglicht, daß bei Verschieben des Trägers 3a die axial wirkende Bremskraft des Federelementes 8 dort aufgehoben wird.

Die erfindungsgemäße Wickelvorrichtung eignet sich für alle gebräuchlichen Bandarten und -größen; bevorzugt werden z. B. im Handel erhältliche Bänder verwendet, welche auf einer oder mehreren Ebenen beschrieben werden können.

## Patentansprüche

1. Wickelvorrichtung für Filmbandkassetten für Schreibgeräte, mit einem Abwickel (7) einem Aufwickel (6) und einer Bremse (8) zur Erzielung einer konstanten Spannung im Band (9) in der Schreibzone (10), dadurch gekennzeichnet, daß Aufwickel (6) und Abwickel (7) auf zwei Achsen (3b) und (3c) eines Trägers (3a) parallel und in festem Abstand zueinander angeordnet und gemeinsam verschiebbar sind, und daß Mittel (4) vorgesehen sind, um die Ausdrückkraft und die Drehbewegung vom Treibrad (5) auf den Aufwickel (6) und die Schiebebewegung auf den Träger (3a) zu übertragen.

2. Wickelvorrichtung nach Patentanspruch 1, dadurch gekennzeichnet, daß die Bremse eine auf den Abwickel (7) einwirkende Umschlingungsbremse (8) ist, die mit einer Arretierung (11) versehen ist.

3. Wickelvorrichtung nach Patentanspruch 1 oder 2, dadurch gekennzeichnet, daß die Achsen (3b und 3c) mit Führungszapfen (3d) ausgestattet sind.

4. Wickelvorrichtung nach einem der Patentansprüche 1 bis 3, dadurch gekennzeichnet, daß das Mittel (4) zum übertragen der Schiebebewegung eine Zug-oder Druck- oder andere Feder ist.

5. Wickelvorrichtung nach einem der Patentansprüche l bis 4, dadurch gekennzeichnet, daß der Träger (3a) mit den Achsen (3b, 3c) in einer Führung gradlinig verschiebbar ist.

6. Wickelvorrichtung nach einem der Patentansprüche 1 bis 5, dadurch gekennzeichnet, daß der Träger (3a) mit den Achsen (3b, 3c) schwenkbar gelagert ist.

7. Wickelvorrichtung nach einem der Patentansprüche 1 bis 6, dadurch gekennzeichnet, daß ein Federelement (8) axial auf den Abwickel (7) wirkt und sein Gegenlager (13) eine schräge Fläche (14) zur fortlaufenden Reduzierung der Bremskraft aufweist.

8. Wickelvorrichtung nach einem der Patentansprüche 1 bis 7, dadurch gekennzeichnet, daß das feststehende Gegenlager (13) als integrale, schräge Flächen oder Rippen des Deckels (2) oder Gehäuses (1) der Farbbandkassette ausgebildet ist.

9. Wickelvorrichtung nach einem der Patentansprüche 1 bis 8, dadurch gekennzeichnet, daß das die schräge Fläche (14) des Gegenlagers (13) eine Stufe (15) aufweist, wodurch die Bremskraft auf den Abwickel zuletzt ganz aufgehoben wird.
